# FASCICULE DE BREVET EUROPEEN

(11) **EP 3 783 445 B1**
(45) Date de publication et mention de la délivrance du brevet: **14.06.2023**
(21) Numéro de dépôt: 19193107.0
(22) Date de dépôt: 22.08.2019
(51) Int. Cl.: G04B 15/14, G04B 17/04

(54) **MÉCANISME RÉGULATEUR D'HORLOGERIE À HAUT FACTEUR DE QUALITÉ ET À LUBRIFICATION MINIMALE**
EINSTELLMECHANISMUS EINER UHR MIT HOHEM QUALITÄTSFAKTOR UND MINIMALER SCHMIERUNG
TIMEPIECE REGULATOR MECHANISM WITH HIGH QUALITY FACTOR AND WITH MINIMUM LUBRICATION

(43) Date de publication de la demande: 24.02.2021
(73) Titulaire: ETA SA Manufacture Horlogère Suisse, 2540 Grenchen (CH)
(72) Inventeur: HUOT-MARCHAND, Sylvain, 2743 Eschert (CH)
(74) Mandataire: ICB SA

(56) Documents cités:
- EP-A1- 2 472 340
- EP-A1- 3 182 213
- EP-A1- 3 327 515
- CH-A2- 702 930
- US-A1- 2002 114 225

## Description

### Domaine de l'invention

L'invention concerne un mécanisme régulateur d'horlogerie, comportant, agencés pour être disposés sur une platine, un mécanisme résonateur d'un facteur de qualité supérieur à 1000, et un mécanisme d'échappement lequel est destiné à être soumis à un couple de moyens moteurs que comporte un mouvement, ledit mécanisme résonateur comportant un élément inertiel agencé pour osciller par rapport à ladite platine, ledit élément inertiel étant soumis à l'action de moyens de rappel élastique destinés à être fixés directement ou indirectement à ladite platine, et ledit élément inertiel étant agencé pour coopérer indirectement avec un mobile d'échappement que comporte ledit mécanisme d'échappement, ledit mécanisme régulateur comportant au moins un couple de composants comportant un premier composant et un deuxième composant comportant respectivement une première surface de frottement et une deuxième surface de frottement qui sont agencées pour coopérer en contact l'une avec l'autre.

L'invention concerne encore un mouvement d'horlogerie comportant un tel mécanisme régulateur.

L'invention concerne encore une montre comportant un tel mouvement et/ou un tel mécanisme régulateur.

L'invention concerne encore un procédé de réalisation d'un tel mécanisme d'échappement.

L'invention concerne le domaine des mécanismes horlogers comportant des composants en permanence en mouvement, et plus particulièrement le domaine des mécanismes d'échappement.

### Arrière-plan de l'invention

Les constructeurs horlogers se sont toujours efforcés d'accroître la fiabilité des mouvements, grâce à la réduction de la fréquence des entretiens, tout en assurant la marche précise des mouvements horlogers.

La lubrification des mobiles et composants en mouvement est un problème difficile à résoudre. De longues expérimentations tribologiques sont nécessaires pour mettre au point des solutions permettant de simplifier ou même de supprimer la lubrification.

Plus particulièrement, on recherche un fonctionnement sans lubrification des mécanismes d'échappement, en tentant de définir des couples de matériaux en frottement présentant un coefficient de frottement bas et stable ainsi qu'une faible usure, et présentant une excellente tenue dans la durée.

Beaucoup de montres mécaniques actuelles sont munies d'un résonateur à balancier-spiral, qui constitue la base de temps du mouvement, et associé à un mécanisme d'échappement en général à ancre suisse. Cet échappement, remplit deux fonctions principales:
- l'entretien des va-et-vient d'au moins une masse inertielle, typiquement un balancier, que comporte le résonateur ;
- et le comptage de ces va-et-vient.

En plus de ces deux fonctions principales, l'échappement doit être robuste, résister aux chocs, et éviter de coincer le mouvement (renversement). Le mécanisme d'échappement à ancre suisse a un rendement énergétique faible (environ 30%). Ce faible rendement provient du fait que les mouvements de l'échappement sont saccadés, qu'il y a des chutes ou chemins perdus pour s'accommoder des erreurs d'usinage, et, aussi du fait que plusieurs composants se transmettent leur mouvement via des plans inclinés qui frottent les uns par rapport aux autres.

Pour constituer un résonateur mécanique, il faut au moins un élément inertiel, un moyen de guidage et un moyen de rappel élastique. Traditionnellement, un ressort spiral joue le rôle d'élément de rappel élastique pour l'élément inertiel que constitue un balancier.

Quand la masse inertielle est guidée en rotation par des pivots qui tournent dans des paliers lisses en rubis, cela donne lieu à des frottements, et donc à des pertes d'énergie et des perturbations de marche, qui dépendent des positions de la montre dans l'espace par rapport au champ de gravité, et que l'on cherche à supprimer.

Une nouvelle génération de résonateurs mécaniques comporte, en liaison avec l'élément inertiel, au moins deux éléments flexibles qui assurent les deux fonctions de guidage en pivotement et de moyen de rappel élastique. Ces nouveaux résonateurs permettent des fréquences d'oscillation plus importantes, de l'ordre de 10 Hz, voire 50 Hz ou plus, et des facteurs de qualité bien plus élevés, souvent supérieurs à 1000, et notamment de l'ordre de 2000, que ceux des résonateurs mécaniques traditionnels avec balancier et spiral, généralement de l'ordre de 280. L'énergie à fournir au résonateur à chaque alternance est donc bien plus faible, par exemple 20 fois plus faible.

L'énergie transitant par l'échappement est donc relativement bien plus faible. Cela impose une conception des composants d'échappement avec des inerties réduites. Cette caractéristique est atteinte, d'une part en utilisant des matériaux de densité faible comme par exemple le silicium, ou similaire, et d'autre part en réduisant la taille des composants de l'échappement. Le silicium (ou un de ses oxydes, ou encore tout autre matériau micro-usinable désormais usuel en horlogerie) peut avantageusement être usiné avec une des technologies issues de l'électronique comme le « Deep Reactive Ion Etching » (DRIE) qui permettent une précision adaptée aux contraintes de fonctionnement d'un tel échappement. Le silicium s'oxyde naturellement à l'air mais il peut être oxydé durant le processus de fabrication pour, par exemple, accroître la ténacité des composants ou en modifier le coefficient thermoélastique. La croissance contrôlée du dioxyde de silicium SiO₂ permet, en particulier, de créer des précontraintes dans des lames minces, et de créer des composants bistables ou multistables.

L'oxyde de silicium (silice) est connu pour sa propension à adsorber de l'eau. Ce caractère hygroscopique est d'ailleurs utilisé pour assécher l'air de certains conditionnements pour éviter que la marchandise y transportée ne soit altérée par l'humidité (par exemple sous forme de sachets de silica-gel).

Dans le cas de mécanismes transmettant des énergies très faibles, comme le sont ces nouveaux résonateurs, des phénomènes d'adhésion peuvent se produire. Ces phénomènes de surface peuvent devenir prépondérants si la taille des composants de l'échappement est faible. Ces effets de surface (frottement et adhésion) deviennent en effet plus importants que les effets de volume (inertie, masse) au fur et à mesure que la dimension des pièces diminue. Il en résulte in fine des collements potentiellement néfastes. Les essais réalisés ont en effet montré une perte significative de rendement lorsque l'humidité relative augmente. Les forces d'adhésion dépendent des différentes tensions de surface et du volume de liquide, et non de la force appliquée par un composant sur un autre. L'influence de ces collements peut conduire à des arrêts du mouvement lorsque le couple à l'échappement est faible et que l'humidité est élevée, ce qui risque d'entraîner des pertes de réserve de marche. En l'absence de précaution particulière quant aux surface de contact, on peut constater, quand une montre fonctionne dans une atmosphère avec une humidité supérieure à 80%, des phénomènes de chute brutale d'amplitude de l'oscillateur, voire son arrêt, et ceci d'autant plus que l'énergie à l'échappement est faible ; ces phénomènes peuvent déjà se produire avec une humidité plus réduite, de l'ordre de 50%. Notons qu'avec une humidité faible, de l'ordre de 20%, on ne constate en principe pas de perte d'amplitude ni d'arrêt.

On constate en effet, que l'énergie échangée entre un tel nouveau résonateur et l'échappement est très faible, et n'est que peu supérieure à l'énergie nécessaire pour décoller des surfaces en contact et rompre un ménisque de lubrifiant. Par exemple l'énergie échangée entre le mécanisme résonateur et l'échappement est de l'ordre de trois fois à dix fois l'énergie de rupture de contact. Cette circonstance rend naturellement l'auto-démarrage difficile après un arrêt inopiné, par exemple suite à un choc.

Une alternative pour remédier à ce problème consiste à déposer un revêtement hydrophobe en surface des composants en matériau micro-usinable (notamment en silicium ou/et oxyde de silicium). Mais, du fait des contraintes de fonctionnement de l'échappement, ce revêtement doit être résistant à l'abrasion de manière à garantir le fonctionnement à long terme. Les monocouches autoassemblées ou les lubrifiants filmogènes greffables en surface peuvent être insuffisamment résistants, et révéler à l'usure la surface en matériau micro-usinable, notamment silicium et oxyde de silicium, rendant de nouveau le mécanisme sensible à l'humidité.

Un dépôt d'épilame présente l'inconvénient d'un vieillissement dans le temps, c'est pourquoi il est important de rechercher des matériaux avec la moindre usure possible, pour les surfaces de contact des composants en frottement tels que cheville de plateau, dard, fourchette avec cornes, palette d'ancre, dent de roue d'échappement, étoqueau, et similaires.

Le document XP002734688, « A study of static friction between silicon and silicon compounds », de MM. Deng et Ko, décrit l'utilisation en micro-mécanique de précision du couple nitrure de silicium - silicium, pour une faible usure dans la durée, et une tribologie améliorée.

Le document XP002734924, « LPCVD against PECVD for micromechanical applications », de MM, Stoffel, Kovacs, Kronast, Müller, décrit l'utilisation de nitrure de silicium non stoechiométrique, obtenu par PECVD ou LPCVD, pour assurer des propriétés tribologiques.

Le document WO2009/049591 au nom de DAMASKO décrit un procédé de fabrication d'éléments fonctionnels mécaniques de mouvements, en particulier d'éléments fonctionnels pour faire osciller les systèmes de mouvements, dont le matériau ou le matériau de départ est choisi dans un groupe comportant une grande variété de composés, dont le nitrure de silicium.

Le document US2002/114225A1 au nom de DAMASKO décrit un mécanisme d'horlogerie, dans lequel les tourillons de palier du pivot de balancier, et également du pivot d'ancre, ont un diamètre plus grand que dans les mécanismes d'horlogerie connus, puisqu'un revêtement DLC de ces tourillons de roulement et des surfaces correspondantes des roulements assure un très faible frottement, ce qui permet d'augmenter le diamètre du tourillon sans diminuer la fonction et la précision. L'élargissement du diamètre du tourillon de palier se traduit par une meilleure résistance aux chocs, en plus de rendre partiellement, ou totalement, inutiles les éléments prévus pour la résistance aux chocs dans les montres conventionnelles.

Le document EP3327515A1 au nom de ETA Manufacture Horlogère Suisse décrit un régulateur d'horlogerie, comportant un mécanisme d'échappement libre à ancre, et un résonateur de facteur de qualité Q comportant un élément inertiel comportant une cheville coopérant avec une fourchette de l'ancre, soumis au rappel de deux lames flexibles fixées à la platine, définissant un pivot virtuel autour d'un axe principal, l'ancre pivotant autour d'un axe secondaire, et l'angle de levée de résonateur β, pendant lequel la cheville est en contact avec la fourchette, est inférieur à 10°, et le rapport I B /I A entre l'inertie I B de l'élément inertiel par rapport à l'axe principal, et l'inertie I A de l'ancre par rapport à l'axe secondaire, est supérieur à 2Q.α²/(0.1.π.β²), α étant l'angle de levée de l'ancre correspondant à la course angulaire maximale de la fourchette.

Le document EP3182213A1 au nom de AUDEMARS PIGUET décrit un mécanisme de réglage d'une vitesse moyenne dans un mouvement d'horlogerie, qui comprend une roue d'échappement et un oscillateur mécanique, dont plusieurs lames élastiquement flexibles dans un plan d'oscillation portent et rappellent un balancier de manière que ce balancier soit oscillant angulairement dans le plan d'oscillation. Une ancre comprend deux palettes rigides qui sont rigidement solidaires du balancier et agencées pour coopérer alternativement avec une denture de la roue d'échappement lorsque le balancier oscille angulairement.

Le document EP 2 472 340 A1 divulgue un premier composant horloger comprenant un revêtement en carbure de silicium et coopérant avec un deuxième composant ayant une surface de contact en silicium.

### Résumé de l'invention

L'invention se propose de fournir une solution au problème du collement des composants à contact intermittent dans un mouvement d'horlogerie pour montre, comportant un nouveau résonateur à guidages flexibles et pivot virtuel, de facteur qualité supérieur à 1000, associé à un mécanisme d'échappement.

L'invention concerne plus particulièrement l'utilisation du carbure de silicium, ou de matériaux dérivés comportant essentiellement du carbure de silicium, comme matériau tribologique à haute performance dans l'échappement.

A cet effet, l'invention concerne un mécanisme régulateur pour montre, comportant un mécanisme résonateur à guidages flexibles et pivot virtuel, de facteur qualité supérieur à 1000, et comprenant un mécanisme d'échappement, à tribologie améliorée, selon la revendication 1.

L'invention concerne encore un procédé de réalisation d'un tel mécanisme régulateur caractérisé en ce qu'on réalise chaque couple constitué par une première surface de frottement et une deuxième surface de frottement antagonistes, en réalisant un composant en carbure de silicium avec un substrat pour constituer ladite première surface de frottement et/ou la deuxième surface de frottement, ou bien par frittage, ou bien par élaboration massive.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée et en vue en plan, un mécanisme d'échappement traditionnel comportant notamment une palette d'ancre coopérant en contact avec une roue d'échappement, au niveau de surfaces de contact agencées selon l'invention ;
- la figure 2 représente, de façon schématisée, la coopération entre les surfaces de contact antagonistes ;
- la figure 3 représente, de façon schématisée et en vue en plan, un mécanisme régulateur d'horlogerie, selon l'invention, comportant un mécanisme résonateur à guidages flexibles et pivot virtuel avec un haut facteur de qualité supérieur à 1000, comportant une masse inertielle oscillante porteuse d'une cheville de plateau agencée pour coopérer avec une fourchette d'une ancre laquelle est par ailleurs agencée pour coopérer avec les dents d'une roue d'échappement ;

- la figure 4 est un détail de la figure 3 ;
- la figure 5 représente, sous forme d'un schéma-blocs, une montre comportant un mouvement lequel comporte un tel mécanisme régulateur d'horlogerie, selon l'invention.

### Description détaillée des modes de réalisation préférés

L'invention concerne l'utilisation du carbure de silicium en tant que matériau permettant le fonctionnement à lubrification minimale d'un mécanisme régulateur d'horlogerie comportant un mécanisme résonateur à guidages flexibles et pivot virtuel avec un haut facteur de qualité supérieur à 1000, associé à un mécanisme d'échappement.

Le fonctionnement sans lubrification est un cas particulier. Mais les caractéristiques exposées ci-après conviennent aussi à un mécanisme régulateur lubrifié, dont l'avantage est de pouvoir atteindre une amplitude supérieure à celle d'un régulateur fonctionnant à sec, avec notamment un gain de 10% à 20% d'amplitude dans certains cas. Le mécanisme régulateur 300 comporte alors de préférence un lubrifiant avec une tension de surface inférieure à 50 mN/m, et plus particulièrement inférieure à 40 mN/m, et plus particulièrement encore inférieure ou égale à 36 mN/m ; la tension de surface du lubrifiant horloger utilisé est alors significativement plus faible que celle de l'eau, laquelle est de 72 mN/m soit entre la moitié et les deux tiers environ. L'invention est plus particulièrement décrite pour un fonctionnement à sec, mais l'homme du métier n'aura aucune difficulté pour l'extrapoler à un mécanisme lubrifié.

Par commodité de langage, on appellera ci-après « carbure de silicium » au sens large un matériau qui est composé:
- ou bien par du carbure de silicium stoechiométrique SiC, qui peut être massif dans le cas le plus général, ou encore en couche mince ;
- ou bien selon une composition dite non stoechiométrique SiₓC_{y}H_{z}, avec x égal à 1, y compris entre 0.8 et 5.0, et z compris entre 0.00 et 0.70, et plus particulièrement entre 0.04 et 0.70, qui est de préférence appliqué en couche mince, mais qui peut aussi être constitutive d'un composant massif.

On appelle ici « massif » un composant dont la plus petite dimension est supérieure à 0,10 mm, tandis qu'une « couche mince » a sa plus petite dimension inférieure à 10 micromètres, et de préférence inférieure à 1 micromètre. Bien sûr, beaucoup de composants horlogers comportent des zones dont la plus faible dimension est inférieure à 0.10 mm, comme des bras ou des dents de roue d'échappement, ou similaire ; les composants horlogers utilisés dans le cas d'espèce des résonateurs à haut facteur de qualité sont généralement issues d'un wafer d'épaisseur supérieure à 0.10 mm, ou d'un assemblage de plusieurs wafers plus minces (wafer bonding) pour réaliser un wafer résultant d'épaisseur supérieure à 0.10 mm.

En effet l'expérimentation permet d'établir que le frottement du carbure de silicium contre du silicium ou de l'oxyde de silicium présente des propriétés particulièrement souhaitées dans un mécanisme horloger, et tout particulièrement dans le cas d'un mécanisme d'échappement.

Un tel couple de frottement présente un coefficient de frottement bas, inférieur à 0.17, sur une large plage de force - vitesse (1mN - 200mN et 1 cm/s - 10 cm/s).

La littérature enseigne que, pour des matériaux durs élastiques, en raison de l'augmentation de la contrainte de cisaillement en fonction de la pression, le coefficient de frottement varie habituellement une loi de type: µ = S/P+α, où : S : contrainte de cisaillement limite, P : pression de Hertz, α : paramètre de valeur constante.

Le paramètre S détermine la dépendance du couple en fonction de la pression, et est de ce fait particulièrement utile à prendre en compte dans le cas du frottement à sec dans l'échappement où les forces et pressions de contact varient grandement, ainsi que dans l'interface entre l'échappement et le résonateur.

En comparaison d'autres couples en frottement, les couples carbure de silicium/Si ou carbure de silicium/SiO₂ présentent une faible dépendance du coefficient de frottement en fonction de la force normale appliquée. Cela se traduit par un paramètre S très faible. Ce comportement est particulièrement utile dans l'échappement puisque la force normale varie grandement, typiquement de 0 à 200 mN lors des mises en contact et impacts. Durant les pertes de contact et mises en contact, le carbure de silicium permet de conserver un coefficient de frottement bas inférieur à 0.2, valeur qui est habituellement considérée comme le seuil critique de fonctionnement de l'échappement.

Lors des décollements (séparation de la dent de la roue d'échappement d'une part, et de la levée de l'ancre d'autre part, par exemple), ce sont les forces d'adhésion qui interviennent. À sec agissent des forces électrostatiques, de van der Waals, Hydrogène, et autres. Dans le cas d'un contact avec médium liquide (ou fluide), ce sont les forces de tension de surface qui s'opposent au décollement et ainsi consomment de l'énergie. Dans l'absolu, on ne peut pas les considérer comme des forces de frottement. Dans le cas des mécanismes régulateurs classiques à balancier-spiral, on tend à les assimiler à des forces de frottement car les forces d'adhésion sont beaucoup plus faibles que celles de frottement, et sont presque négligeables devant elles. Dans le cas d'espèce des régulateurs à haut facteur de qualité, elles sont du même ordre de grandeur, et peuvent même être prépondérantes dans certains cas. Les mécanismes sous-jacents et les stratégies pour diminuer frottement ou adhésion sont différentes, et peuvent même se révéler antagonistes dans certaines configurations.

De surcroît le carbure de silicium résiste bien à l'usure, ce qui garantit une bonne tenue dans la durée.

L'expérimentation comparée avec des composants de contact en silicium ou oxyde de silicium montrent que l'emploi du carbure de silicium superficiel permet de réduire à néant les arrêts de l'oscillateur.

L'invention concerne ainsi un mécanisme régulateur 300 d'horlogerie, comportant, agencés pour être disposés sur une platine 1, un mécanisme résonateur 100 à pivot virtuel et à guidage flexible, d'un facteur de qualité Q supérieur à 1000, et un mécanisme d'échappement 200 lequel est destiné à être soumis à un couple de moyens moteurs 400 que comporte un mouvement 500, notamment pour l'équipement d'une montre 1000.

Par exemple, le mécanisme régulateur 300 illustré aux figures 3 et 4 a une puissance à l'échappement de l'ordre de 0.7 microwatt, ce qui est environ vingt fois plus faible que dans le cas d'un régulateur traditionnel.

Le mécanisme résonateur 100 comporte au moins un élément inertiel 2 agencé pour osciller par rapport à la platine 1. Cet élément inertiel 2 est soumis à l'action de moyens de rappel élastique 3 destinés à être fixés directement ou indirectement à la platine 1. Et cet élément inertiel 2 est agencé pour coopérer indirectement avec un mobile d'échappement 4 que comporte le mécanisme d'échappement 200.

Les figures montrent, de façon non limitative, une cheville de plateau 6 solidaire d'une masse inertielle 2, et agencée pour coopérer avec une ancre 7, laquelle est à son tour agencée pour coopérer avec un tel mobile d'échappement 4 ici constitué par une roue d'échappement.

Ce mécanisme résonateur 100 est ici un résonateur rotatif à pivot virtuel, autour d'un axe principal DP, à guidage flexible comportant au moins deux lames flexibles 5, et comportant une telle cheville de plateau 6 solidaire de l'élément inertiel 2.

Le mécanisme d'échappement 200 comporte une ancre 7 pivotant autour d'un axe secondaire DS et comportant une fourchette d'ancre 8 agencée pour coopérer avec la cheville de plateau 6. Ce mécanisme d'échappement 200 est un mécanisme d'échappement libre, dans le cycle de fonctionnement duquel le mécanisme résonateur 100 possède au moins une phase de liberté où la cheville de plateau 6 est à distance de la fourchette d'ancre 8.

Ce mécanisme régulateur 300 est un mécanisme à tribologie améliorée, en fonction des constats exposés plus haut, et est conçu pour minimiser les phénomènes de collement entre les surfaces des composants à contact variable et/ou discontinu.

Plus particulièrement, ce résonateur 100 a un facteur de qualité supérieur à 1000, plus particulièrement supérieur à 1800, plus particulièrement encore supérieur à 2500.

La technologie des résonateurs à pivot virtuel, et en particulier à lames flexibles, n'autorise pas encore de grandes amplitudes d'oscillation de la masse inertielle. Dans le cas de l'invention, l'amplitude d'oscillation du résonateur 100 est inférieure à 180°, plus particulièrement inférieure à 90°, plus particulièrement encore inférieure à 40°.

La fréquence d'oscillation du résonateur 100 est supérieure à 8Hz, plus particulièrement supérieure ou égale à 10 Hz, plus particulièrement encore supérieure ou égale à 15 Hz.

De façon propre à l'invention, ce mécanisme régulateur 300 comporte, au niveau du mécanisme résonateur 100 et/ou du mécanisme d'échappement 200 et/ou entre le mécanisme résonateur 100 et le mécanisme d'échappement 200, au moins un couple de composants, comportant un premier composant 22 et un deuxième composant 32, lesquels comportent respectivement une première surface de frottement 20 et une deuxième surface de frottement 30 qui sont agencées pour coopérer en contact l'une avec l'autre.

Par exemple et non limitativement, ce premier composant 22 et ce deuxième composant 32 sont pris parmi : cheville de plateau 6, ancre 7, dard d'ancre, fourchette 8 d'ancre avec ses cornes 26, palette d'ancre 72, 81, 82, dent de roue d'échappement 4, étoqueau 36 fixé à la platine, et similaires.

Dans une exécution particulière, toutes les paires de composants à contact variable et/ou discontinu d'un tel mécanisme régulateur comportent des surfaces antagonistes selon les caractéristiques de l'invention, dont au moins un composant 22 ou 32 comporte du carbure de silicium ou son équivalent c'est-à-dire un matériau comportant au moins 90% en masse de carbure de silicium SiC et au moins un autre matériau, pris parmi une liste exposée ci-dessous.

L'invention concerne plus particulièrement le cas des mécanismes résonateurs dans lesquels l'énergie à transmettre lors de chaque impulsion est inférieure à 200 nJ.

Plus particulièrement, l'invention concerne plus particulièrement le cas des mécanismes résonateurs dans lesquels à la fois l'énergie à transmettre lors de chaque impulsion est inférieure à 200 nJ, et le facteur de qualité est supérieur à 1000.

La première surface de frottement 20 est la surface d'un composant qui comporte du carbure de silicium qui est, ou bien du carbure de silicium stœchiométrique SiC, ou bien du carbure de silicium non stœchiométrique SiₓC_{y}H_{z}, avec x égal à 1, y compris entre 0.8 et 5.0, et z compris entre 0.00 et 0.70, ou bien encore un matériau, dit équivalent, c'est-à-dire comportant au moins 90% en masse de carbure de silicium SiC et au moins un autre matériau, pris parmi la liste suivante dont les proportions sont affichées en masse :
alpha-SiC 6H, bêta-SiC 3C, SiC 4H, SiC fluoré, carbonitrure de silicium SiCN, aluminium 400 à 2000 ppm, fer inférieur à 3000 ppm, bore et/ou carbure de bore B₄C et/ou bore polyphénylique et/ou décaborane B₁₀H₁₄ et/ou du carborane B₁₀H₁₂C₂, le total de matériaux contenant du bore étant compris entre 0.04% à 0.14%, carbone inférieur à 8000 ppm, carbure de vanadium, carbure de zirconium, oxynitrure de silicium alpha : alpha-SiAION dopé yttrium, graphène, autres impuretés sous 500 ppm.

Toutefois les impuretés sont souvent nuisibles pour les problématiques de contact, et il est préférable de les limiter à la valeur la plus basse possible, surtout en ce qui concerne le fer qui risque de réagir avec l'humidité pour former des oxydes perturbateurs, qu'il vaut mieux limiter sous 400 ppm. Les autres impuretés sont à limiter, de préférence sous 100 ppm. Le bore n'est avantageux que quand il est rendu stable par une liaison avec un autre élément, on évite alors de préférence le bore seul.

Et la deuxième surface de frottement 30 est la surface d'un composant qui comporte au moins un matériau assurant une bonne coopération avec le carbure de silicium tel que :
- dans des réalisations autres que l'invention : Al₂O₃, ou CBN, ou TiO₂, ou verre, ou quartz, ou diamant, ou DLC ;
ou, selon l'invention :
- ou bien un matériau à base de silicium pris parmi un groupe comportant le silicium Si, le silicium désoxydé, le dioxyde de silicium SiO₂, le silicium amorphe a-Si, le silicium polycristallin p-Si, le silicium poreux, ou un mélange de silicium et d'oxyde de silicium, le nitrure de silicium stœchiométrique Si₃N₄, le nitrure de silicium dans une composition dite non stœchiométrique SiₓN_{y}H_{z} avec x égal à 1 et y compris entre 0.8 et 5.0 et z compris entre 0.00 et 0.70, les oxynitrures SiₓO_{y}N_{z}, ;
- ou bien la deuxième surface de frottement 30 est la surface d'un composant qui comporte au moins un matériau à base de silicium pris, comme la première surface de frottement 20, parmi le carbure de silicium qui est, ou bien du carbure de silicium stœchiométrique SiC, ou bien du carbure de silicium non stœchiométrique SiₓC_{y}H_{z}, avec x égal à 1, y compris entre 0.8 et 5.0, et z compris entre 0.00 et 0.70, ou bien encore un matériau comportant au moins 90% en masse de carbure de silicium SiC et au moins un autre matériau pris parmi la liste suivante dont les proportions sont affichées en masse :
   alpha-SiC 6H, bêta-SiC 3C, SiC 4H, SiC fluoré, carbonitrure de silicium SiCN, aluminium 400 à 2000 ppm, fer inférieur à 3000 ppm, bore et/ou carbure de bore B₄C et/ou bore polyphénylique et/ou décaborane B₁₀H₁₄ et/ou du carborane B₁₀H₁₂C₂, le total de matériaux contenant du bore étant compris entre 0.04% à 0.14%, carbone inférieur à 8000 ppm, carbure de vanadium, carbure de zirconium, oxynitrure de silicium alpha : alpha-SiAION dopé yttrium, graphène, autres impuretés sous 500 ppm.

On entend ici par « silicium amorphe a-Si » du silicium déposé par procédé PECVD en couche mince, de 50 nm à 10 micromètres, de structure amorphe ; il peut également être hydrogéné ou dopé type N ou type P.

On entend ici par « silicium polycristallin p-Si » du silicium déposé par procédé LPCVD, composé de grains de silicium microcristallin, la taille des grains étant de 10 à 2000 nm ; il peut également être dopé type N ou type P. Le module d'élasticité E est voisin de 160 GPa.

On entend ici par « silicium poreux » un matériau avec une taille de pores de 2 nm à 10 micromètres, réalisé selon un procédé de fabrication complexe basé sur une anodisation (électrolyte HF et courant électrique).

Plus particulièrement, une au moins de ces première ou deuxième surface de frottement 20, 30, est constituée, ou bien par la surface d'un élément massif en carbure de silicium massif, de préférence mais non limitativement dans la formulation stoechiométrique SiC, ou bien par la surface d'une couche mince 21, 31, de carbure de silicium dans la formulation stoechiométrique SiC, ou selon une composition non stoechiométrique SiₓC_{y}H_{z}, avec x égal à 1, y compris entre 0.8 et 5.0, et z compris entre 0.00 et 0.70. Plus particulièrement, z est compris entre 0.04 et 0.70.

De la même façon que pour le premier composant 22 avec sa première surface de frottement comportant du carbure de silicium, la deuxième surface de frottement 30 peut être, ou bien la surface d'un composant massif, ou bien la surface d'une couche mince.

Une application particulièrement intéressante et voisine de l'invention est la coopération de levées en SiC, en contact avec des roues Si + SiO₂.

Une autre application avantageuse concerne l'application dite « carbure de silicium massif », avec des roues en SiC, par exemple découpées ou laser, ou similaire, qui sont en frottement contre une ancre monobloc en Si + SiO₂, ou contre une ancre classique équipée de levées en Si + SiO₂

Les combinaisons utilisables en horlogerie sont notamment :
- roue en SiO₂, sous toutes ses formes, quartz massif SiO₂, Si + SiO₂, coopérant avec des palettes en carbure de silicium, sous toutes ses formes, en couches minces, ou carbure de silicium massif ;
- roues carbure, sous toutes ses formes, Si + carbure de silicium, carbure de silicium massif, coopérant avec des palettes en SiO₂, sous toutes ses formes, Si + SiO₂, SiO₂ massif notamment ;
- les palettes peuvent être d'une seule pièce avec l'ancre.

Une application avantageuse concerne une roue en Si oxydé, et des palettes en SiC massif, ou encore des palettes en Si oxydé recouvertes de carbure de silicium.

Dans une mise en oeuvre avantageuse de l'invention, la surface de frottement 20, 30, qui est la surface d'un composant qui comporte du carbure de silicium, est la surface d'un composant qui comporte du carbure de silicium SiC, ou encore est constitué de carbure de silicium SiC.

De façon particulière, la première surface de frottement 20 et la deuxième surface de frottement 30 sont les surfaces de composants 22 et 32 qui comportent chacun du carbure de silicium ou son équivalent tel que défini plus haut. Plus particulièrement encore, la première surface de frottement 20 et la deuxième surface de frottement 30 sont les surfaces de composants qui comportent chacun du carbure de silicium SiC, ou encore est constitué de carbure de silicium SiC.

Dans une variante particulière, la surface de frottement 20, 30, qui est la surface d'un composant qui comporte du carbure de silicium est une surface d'une couche de carbure de silicium d'épaisseur inférieure à 2 micromètres. Plus particulièrement, les surfaces de frottement 20, 30, sont chacune la surface d'une couche de carbure de silicium d'épaisseur inférieure à 2 micromètres.

Le phénomène d'adhésion concerne la surface du matériau, et à la limite seulement au niveau de la couche atomique ; toutefois les phénomènes d'abrasion inévitables rendent nécessaire l'existence d'une couche sacrificielle, aussi avantageusement la surface de frottement 20, 30, qui est la surface d'un composant qui comporte du carbure de silicium est une surface d'une couche de carbure de silicium d'épaisseur supérieure à 0.5 micromètres. Plus particulièrement, les surfaces de frottement 20, 30, sont chacune la surface d'une couche de carbure de silicium d'épaisseur supérieure à 0.5 micromètres.

De préférence, l'épaisseur d'une telle couche de carbure de silicium est comprise entre 50 et 2000 nm. Plus particulièrement, cette couche, dite mince, de carbure de silicium est d'épaisseur comprise entre 50 nanomètres et 500 nanomètres.

Dans une variante particulière de l'invention, la surface de frottement 20, 30, qui est la surface d'un composant qui comporte du carbure de silicium est la surface d'une couche de carbure de silicium, laquelle couche recouvre un substrat constitué de quartz ou de silicium ou d'un oxyde de silicium, ou d'un mélange de silicium et d'oxyde de silicium. Plus particulièrement, les surfaces de frottement 20, 30, sont chacune la surface d'une couche de carbure de silicium, laquelle couche recouvre un substrat constitué de quartz ou de silicium ou d'un oxyde de silicium, ou d'un mélange de silicium et d'oxyde de silicium.

Dans une variante particulière, la surface de frottement 30, 20, antagoniste à celle 20, 30, qui est la surface d'un composant qui comporte du carbure de silicium, est la surface d'un composant qui comporte au moins un matériau à base de silicium pris parmi un groupe comportant le silicium Si, le dioxyde de silicium SiO₂, le silicium amorphe a-Si, le silicium polycristallin p-Si, le silicium poreux, et est une surface d'une couche constituée exclusivement d'un ou plusieurs matériaux à base de silicium pris parmi ledit groupe. Plus particulièrement, les surfaces de frottement 20, 30, sont chacune la surface d'un composant qui comporte au moins un matériau à base de silicium pris parmi un groupe comportant le silicium Si, le dioxyde de silicium SiO₂, le silicium amorphe a-Si, le silicium polycristallin p-Si, le silicium poreux, et est une surface d'une couche constituée exclusivement d'un ou plusieurs matériaux à base de silicium pris parmi ledit groupe.

Le couple SiC/Si donne des résultats particulièrement intéressants, le couple de frottement est sensiblement constant, et ceci sans nécessiter la moindre lubrification. Toutefois il subsiste des pertes par frottement, et le choix d'une lubrification à l'huile fluide peut permettre de réduire ces pertes par frottement, les phénomènes de collement inhérents à la présence d'huile pouvant être contrecarrés par une tension de surface relativement faible.

De façon avantageuse, la surface de frottement 20, 30, qui est la surface d'un composant qui comporte du carbure de silicium, a une rugosité supérieure ou égale à 5 nanomètres Ra, et plus particulièrement supérieure ou égale à 9 nanomètres Ra, plus particulièrement encore supérieure ou égale à 25 nanomètres Ra, au moins au niveau d'au moins une surface de contact. Plus particulièrement cette surface de frottement 20, 30, a une rugosité supérieure ou égale à 5 nanomètres Ra au niveau de chaque surface de contact. Plus particulièrement encore, ces surfaces de frottement 20, 30, ont chacune une rugosité supérieure ou égale à 5 nanomètres Ra au niveau de chaque surface de contact.

Dans une variante particulière, une des deux surfaces de frottement 20, 30, est lisse de manière à éviter un frottement trop important (interpénétration des rugosités par exemple). La surface rugueuse doit être en déplacement relatif avec une surface lisse de manière à éviter l'usure. La rugosité de surface de la contrepièce doit de préférence être faible pour limiter l'usure, et sa rugosité est avantageusement inférieure à celle de la surface de contact, et plus particulièrement mais non limitativement inférieure à 5 nanomètres Ra.

Dans une autre variante particulière, pour permettre une supra-lubrification, une des surfaces est la surface d'un composant qui comporte un premier relief tramé, en relief, par exemple sous la forme d'une juxtaposition de pyramides, ou similaires, et la surface antagoniste est la surface d'un composant qui comporte un deuxième relief tramé, qui peut être ou non analogue au premier relief tramé, mais qui s'en distingue par une inclinaison relative de sa direction de trame avec celle du premier relief tramé, de façon à prévenir tout encastrement de l'un dans l'autre.

On va décrire un procédé de réalisation d'un tel mécanisme d'échappement 200.

Selon ce procédé :
- dans une première alternative on applique une couche de carbure de silicium sur un substrat pour constituer une de ces première ou deuxième surface de frottement 20, 30 :
   - ou bien par un dépôt chimique en phase vapeur assisté par plasma PECVD,
   - ou bien par un dépôt chimique en phase vapeur CVD,
   - ou bien par un dépôt par pulvérisation cathodique « sputtering » ;
- ou dans une deuxième alternative on effectue une gravure profonde du composant dans un bulk massif de carbure de silicium.

Ces variantes ne sont pas exclusives, ce sont les plus économiques. On peut, encore, effectuer une croissance de SiC dans un masque en silicium sacrificiel, mais l'opération est difficile et coûteuse. On peut aussi carburer (ou nitrurer si l'on souhaite obtenir du Si₃N₄ pour une des surfaces antagonistes) un wafer en silicium, mais il est difficile de contrôler la déformation de la maille qui peut aller jusqu'à la dislocation ou à une modification dimensionnelle notable.

Plus particulièrement, on réalise un composant en carbure de silicium avec un substrat pour constituer la base d'une des première ou deuxième surfaces de frottement 20, 30, ou bien par frittage, ou bien par élaboration massive.

On peut notamment utiliser, pour le dépôt d'une couche comportant du carbure de silicium, ou constituée de carbure de silicium, une ou plusieurs des technologies connues de l'homme de métier spécialiste des « MEMS » : LPCVD (dépôt chimique en phase vapeur sous basse pression sous-atmosphérique), PECVD (dépôt chimique en phase vapeur assisté par plasma), CVD (dépôt chimique en phase vapeur à pression atmosphérique), ALD (dépôt de couches minces atomiques), « sputtering » (pulvérisation cathodique), implantation ionique, et similaires.

De préférence, on choisit le rapport Si/C compris entre 0.8 à 1.2. Plus particulièrement, la valeur Si/C de 1 est stoechiométrique

De préférence, quand il s'agit de SiₓC_{y}H_{z}, on choisit une concentration en hydrogène comprise entre 2 à 30% de H.

De préférence, on choisit, de façon non limitative, un substrat habituel en Si.

En ce qui concerne la sous-couche, on peut choisir, de manière non limitative du SiO₂, typiquement dans une épaisseur comprise entre 50 et 2000 nm, ou du poly-Si, SiC, ou similaire.

Les limitations technologiques liées à la déposition du carbure de silicium sont connues de l'homme de métier dans le domaine des MEMS.

Ainsi, l'épaisseur d'une couche de carbure de silicium est de préférence comprise entre 50 et 2000nm.

En ce qui concerne l'état de compression du carbure de silicium, il est connu de l'homme de métier spécialiste des « MEMS » que l'accroissement de la concentration du Si réduit les tensions dans le carbure de silicium et peut même le rendre compressif. Il est connu que les matériaux présentant un stress compressif favorisent généralement une réduction de l'usure en frottement. Cela correspond à du carbure de silicium riche en Si. Il convient toutefois d'éviter que trop de silicium en surface ne s'oxyde sous forme d'oxyde de silicium, car alors on retombe dans un phénomène d'adhésion que l'on veut précisément combattre.

Pour une bonne mise en oeuvre de l'invention, il importe que la couche de carbure de silicium adhère bien au substrat, et que les modules d'élasticité des matériaux ne soient pas trop éloignés. La nature des matériaux sous-jacents est de moindre importance. Si la couche de carbure de silicium dépasse une épaisseur voisine de 200nm, pour éviter que l'usure fasse apparaître trop vite le silicium, rapidement oxydé en oxyde de silicium néfaste pour l'adhésion, le frottement est déterminé par les tous premiers nanomètres périphériques de cette couche de carbure de silicium.

Des palettes en SiC monobloc peuvent être réalisées par les mêmes techniques que celles utilisées pour la fabrication des levées en rubis polycristallin, connues de l'homme du métier.

Par ailleurs, on peut avantageusement considérer du carbure de silicium massif en frottement contre du Si ou SiO₂, par exemple pour une palette en carbure de silicium contre une roue en SiO₂.

L'invention présente de nombreux avantages dans le cas de la nonlubrification de l'échappement :
- une faible dépendance du coefficient de frottement en fonction de la vitesse de frottement. Particulièrement utile dans le cas de l'échappement puisque la vitesse varie typiquement entre 0 et 3 cm/s.
- un coefficient de frottement stable en fonction de la vitesse et pression réduit le risque d'apparition d'effet stick-slip se traduisant généralement par une dégradation accélérée des matériaux en frottement.
- l'absence de risque de formation d'un troisième corps défavorable au frottement.
- une faible réactivité chimique du carbure de silicium, particulièrement dans sa forme stoechiométrique SiC, le rendant peu sensible aux nettoyages, à la dégradation, à l'interaction avec le milieu ambiant.
- une faible usure.

On notera que la solution proposée par l'invention est dédiée à la diminution des phénomènes d'adhésion (séparation/déplacement normal et déplacement tangentiel) qui sont différents des phénomènes de frottement (déplacement tangentiel uniquement).
Le carbure de silicium présente également l'avantage d'une mise en oeuvre facile, particulièrement par revêtement conforme PECVD, notamment sur du silicium ou de l'oxyde de silicium. Ce procédé de dépose est largement connu et répandu dans l'industrie du silicium.

La présente invention permet une utilisation du carbure de silicium sous différentes formes : dépôt PECVD, CVD, « sputtering », massif, fritté, et autres.

Des applications voisines de l'invention incluent un frottement du carbure de silicium contre des partenaires non limitatifs tels que : Si, SiO₂, le silicium amorphe a-Si, le silicium polycristallin p-Si, le silicium poreux.

L'invention permet de résoudre le problème de collement qui entravait jusqu'ici le développement et l'industrialisation des mécanismes régulateurs pour montres à facteur de qualité supérieur à 1000, et on comprend que d'autres problématiques horlogères peuvent également trouver une amélioration. Par exemple, le contact entre la cheville et la fourchette de l'ancre dans un mécanisme traditionnel est également sujet à collements. Plus généralement, cette solution est applicable dans tous les cas où les énergies en jeu sont faibles.

## Revendications

1. Mécanisme régulateur (300) d'horlogerie, comportant, agencés pour être disposés sur une platine (1), un mécanisme résonateur (100) à pivot virtuel, autour d'un axe principal (DP), et à guidage flexible, d'un facteur de qualité Q supérieur à 1000, et un mécanisme d'échappement (200) lequel est destiné à être soumis à un couple de moyens moteurs (400) que comporte un mouvement (500), ledit mécanisme résonateur (100) comportant un élément inertiel (2) agencé pour osciller par rapport à ladite platine (1), ledit élément inertiel (2) étant soumis à l'action de moyens de rappel élastique (3) destinés à être fixés directement ou indirectement à ladite platine (1), et ledit élément inertiel (2) étant agencé pour coopérer indirectement avec un mobile d'échappement (4) que comporte ledit mécanisme d'échappement (200), ledit mécanisme d'échappement (200) étant libre et, dans son cycle de fonctionnement le mécanisme résonateur (100) possédant au moins une phase de liberté où il est sans contact avec ledit mécanisme d'échappement (200), ledit mécanisme régulateur (300) comportant au moins un couple de composants comportant un premier composant (22) et un deuxième composant (32) comportant respectivement une première surface de frottement (20) et une deuxième surface de frottement (30) agencées pour coopérer en contact l'une avec l'autre, **caractérisé en ce que** un ledit premier composant (22) comporte, au niveau de sa dite première surface de frottement (20), du carbure de silicium qui est, ou bien du carbure de silicium stœchiométrique SiC, ou bien du carbure de silicium non stœchiométrique SiₓC_{y}H_{z}, avec x égal à 1, y compris entre 0.8 et 5.0, et z compris entre 0.00 et 0.70, ou bien encore un matériau comportant au moins 90% en masse de carbure de silicium SiC et au moins un autre matériau pris parmi la liste suivante dont les proportions sont affichées en masse : alpha-SiC 6H, bêta-SiC 3C, SiC 4H, SiC fluoré, carbonitrure de silicium SiCN, aluminium 400 à 2000 ppm, fer inférieur à 3000 ppm, bore et/ou carbure de bore B₄C et/ou bore polyphénylique et/ou décaborane B₁₀H₁₄ et/ou du carborane B₁₀H₁₂C₂, le total de matériaux contenant du bore étant compris entre 0.04% à 0.14%, carbone inférieur à 8000 ppm, carbure de vanadium, carbure de zirconium, oxynitrure de silicium alpha : alpha-SiAION dopé yttrium, graphène, autres impuretés sous 500 ppm,
et encore **caractérisé en ce que** ledit deuxième composant (32) comporte, au niveau de sa dite deuxième surface de frottement (30), au moins un matériau à base de silicium pris parmi un groupe comportant le silicium Si inférieur à 400 ppm en masse, le silicium désoxydé, le dioxyde de silicium SiO₂ inférieur à 8000 ppm en masse, le silicium amorphe a-Si, le silicium polycristallin p-Si, le silicium poreux, ou un mélange de silicium et d'oxyde de silicium, le nitrure de silicium stoechiométrique Si₃N₄, le nitrure de silicium dans une composition dite non stœchiométrique SiₓN_{y}H_{z} avec x égal à 1 et y compris entre 0.8 et 5.0 et z compris entre 0.00 et 0.70, les oxynitrures SiₓO_{y}N_{z}, ;
- ou bien la deuxième surface de frottement (30) est la surface d'un composant qui comporte au moins un matériau à base de silicium pris, comme la première surface de frottement (20), parmi le carbure de silicium qui est, ou bien du carbure de silicium stœchiométrique SiC, ou bien du carbure de silicium non stœchiométrique SiₓC_{y}H_{z}, avec x égal à 1, y compris entre 0.8 et 5.0, et z compris entre 0.00 et 0.70, ou bien encore un matériau comportant au moins 90% en masse de carbure de silicium SiC et au moins un autre matériau pris parmi la liste suivante dont les proportions sont affichées en masse :
alpha-SiC 6H, bêta-SiC 3C, SiC 4H, SiC fluoré, carbonitrure de silicium SiCN, aluminium 400 à 2000 ppm, fer inférieur à 3000 ppm, bore et/ou carbure de bore B₄C et/ou bore polyphénylique et/ou décaborane B₁₀H₁₄ et/ou du carborane B₁₀H₁₂C₂, le total de matériaux contenant du bore étant compris entre 0.04% à 0.14%, carbone inférieur à 8000 ppm, carbure de vanadium, carbure de zirconium, oxynitrure de silicium alpha : alpha-SiAION dopé yttrium, graphène, autres impuretés sous 500 ppm.

2. Mécanisme régulateur (300)selon la revendication 1, **caractérisé en ce que** ledit premier composant (22) et ledit deuxième composant (32) comportent chacun du carbure de silicium qui est, ou bien du carbure de silicium stœchiométrique SiC, ou bien du carbure de silicium non stœchiométrique SiₓC_{y}H_{z}, avec x égal à 1, y compris entre 0.8 et 5.0, et z compris entre 0.00 et 0.70, ou bien encore un matériau comportant au moins 90% en masse de carbure de silicium SiC et au moins un autre matériau pris parmi la liste suivante dont les proportions sont affichées en masse : alpha-SiC 6H, bêta-SiC 3C, SiC 4H, SiC fluoré, carbonitrure de silicium SiCN, aluminium 400 à 2000 ppm, fer inférieur à 3000 ppm, bore et/ou carbure de bore B₄C et/ou bore polyphénylique et/ou décaborane B₁₀H₁₄ et/ou du carborane B₁₀H₁₂C₂, le total de matériaux contenant du bore étant compris entre 0.04% à 0.14%, carbone inférieur à 8000 ppm, carbure de vanadium, carbure de zirconium, oxynitrure de silicium alpha : alpha-SiAION dopé yttrium, graphène, autres impuretés sous 500 ppm

3. Mécanisme régulateur (300) selon la revendication 2, **caractérisé en ce que** ledit premier composant (22) et ledit deuxième composant (32) comportent chacun du carbure de silicium.

4. Mécanisme régulateur (300) selon l'une des revendications 1 à 3, **caractérisé en ce que** ladite deuxième surface de frottement (30) est constituée par la surface d'un élément massif en carbure de silicium massif.

5. Mécanisme régulateur (300) selon la revendication 4, **caractérisé en ce que** ladite deuxième surface de frottement (30) est constituée par la surface d'un élément massif en carbure de silicium massif dans la formulation stoechiométrique SiC.

6. Mouvement d'horlogerie (500) comportant au moins un mécanisme régulateur (300) selon l'une des revendications 1 à 5.

7. Montre (1000) comportant au moins un mouvement d'horlogerie (500) selon la revendication 6 et/ou au moins un mécanisme régulateur (300) selon l'une des revendications 1 à 5.

8. Procédé de réalisation d'un mécanisme régulateur (300) selon l'une des revendications 1 à 5, **caractérisé en ce qu'**on réalise chaque couple constitué par une première surface de frottement (20) et une deuxième surface de frottement (30) antagonistes comportant du carbure de silicium, et **caractérisé en ce qu'**on réalise un composant en carbure de silicium avec un substrat pour constituer ladite première surface de frottement (20) et/ou ladite deuxième surface de frottement (30) par frittage.

9. Procédé de réalisation d'un mécanisme régulateur (300) selon l'une des revendications 1 à 5, **caractérisé en ce qu'**on réalise chaque couple constitué par une première surface de frottement (20) et une deuxième surface de frottement (30) antagonistes comportant du carbure de silicium, et **caractérisé en ce qu'**on réalise un composant en carbure de silicium avec un substrat pour constituer ladite première surface de frottement (20) et/ou ladite deuxième surface de frottement (30), par élaboration sous forme d'un composant massif dont l'épaisseur est supérieure à 0,10 mm.

## Patentansprüche

1. Reguliermechanismus (300) für Uhren, umfassend, ausgelegt für eine Anordnung auf einer Platine (1), einen Resonatormechanismus (100) mit virtuellem Drehpunkt um eine Hauptachse (DP) und mit flexibler Führung, einen Gütefaktor Q größer als 1000, und einen Hemmungsmechanismus (200), der dazu bestimmt ist, einem Paar von Antriebsmitteln (400), das ein Uhrwerk (500) umfasst, unterworfen zu werden, der Resonatormechanismus (100) ein Trägheitselement (2) umfasst, das dafür ausgelegt ist, in Bezug auf die Platine (1) zu schwingen, wobei das Trägheitselement (2) der Wirkung elastischer Rückstellmittel (3) unterliegt, die dazu bestimmt sind, an der Platine (1) direkt oder indirekt befestigt zu werden, und wobei das Trägheitselement (2) dafür ausgelegt ist, indirekt mit einem Hemmungsorgan (4), das der Hemmungsmechanismus (200) umfasst, zusammenzuwirken, der Hemmungsmechanismus (200) frei ist und der Resonatormechanismus (100) in seinem Betriebszyklus mindestens eine Freiheitsphase besitzt, in der er ohne Kontakt mit dem Hemmungsmechanismus (200) ist, wobei der Reguliermechanismus (300) mindestens ein Komponentenpaar umfasst, das eine erste Komponente (22) und eine zweite Komponente (32) umfasst, die jeweils eine erste Reibfläche (20) und eine zweite Reiboberfläche (30) aufweisen, die dafür ausgelegt sind, in Kontakt miteinander zusammenzuwirken, **dadurch gekennzeichnet, dass** eine erste Komponente (22) an ihrer ersten Reibfläche (20) Siliciumkarbid umfasst, das entweder stöchiometrisches Siliciumkarbid SiC oder nicht-stöchiometrisches Siliciumkarbid SiₓC_{y}H_{z} ist, wobei x gleich 1, y zwischen 0,8 und 5,0 und z zwischen 0,00 und 0,70 oder ein Material ist, das mindestens 90 Massen-% Siliciumkarbid SiC und mindestens ein weiteres Material aus der folgenden Liste enthält, wobei die Anteile in Massenprozent angegeben sind: alpha-SiC 6H, beta-SiC 3C, SiC 4H, fluoriertes SiC, Siliciumcarbonnitrid SiCN, Aluminium mit 400 bis 2000 ppm, Eisen mit weniger als 3000 ppm, Bor und/oder Borkarbid B4C und/oder Polyphenylbor und/oder Decarboran B₁₀H₁₄ und/oder Carboran B₁₀H₁₂C₂, wobei die Gesamtheit der borhaltigen Materialien zwischen 0,04 % und 0,14 %, Kohlenstoff weniger als 8000 ppm, Vanadiumkarbid, Zirkonkarbid, Alpha-Silicium-Oxynitrid, Yttrium dotiertes Alpha-SiAlON, Graphen, andere Verunreinigungen unter 500 ppm.
und weiterhin **dadurch gekennzeichnet, dass** die zweite Komponente (32) an ihrer zweiten Reibfläche (30) mindestens ein Material auf Siliziumbasis umfasst, das aus einer Gruppe gewählt ist, die umfasst Silizium Si weniger als 400 ppm Masse, desoxidiertes Silizium, Siliziumdioxid SiO₂ unter 8000 ppm Massen, amorphes Silizium a-Si, polykristallines Silizium p-Si, poröses Silizium oder eine Mischung aus Silizium und Siliziumoxid, stöchiometrisches Siliziumnitrid Si₃N₄, Siliziumnitrid in einer nicht-stöchiometrischen Zusammensetzung SiₓN_{y}H_{z}, wobei x gleich 1 und y zwischen 0,8 und 5,0 und z zwischen 0,00 und 0,70, Oxynitride SiₓO_{y}N_{z};
- oder die zweite Reibfläche (30) die Oberfläche eines Bauteils ist, das mindestens ein Material auf Siliziumbasis umfasst, das wie die erste Reibfläche (20) aus Siliziumkarbid ausgewählt ist, das entweder stöchiometrisches Siliziumkarbid SiC oder nicht-stöchiometrisches Siliziumkarbid SiₓN_{y}H_{z} ist, wobei x gleich 1 ist, y zwischen 0,8 und 5,0 und z zwischen 0,00 und 0,70 liegt, oder ein Material, das mindestens 90 Massen-% Siliciumkarbid SiC und mindestens ein weiteres Material das aus der folgenden Liste enthält, wobei die Anteile in Massenprozent angegeben werden:
alpha-SiC 6H, beta-SiC 3C, SiC 4H, fluoriertes SiC, Siliziumcarbonnitrid SiCN, Aluminium mit 400 bis 2000 ppm, Eisen mit weniger als 3000 ppm, Bor und/oder Borkarbid B₄C und/oder Polyphenyl-Bor und/oder Decaboran B₁₀H₁₄ und/oder Carboran B₁₀H₁₂C₂, wobei die Gesamtheit an borhaltigen Materialien zwischen 0,04 % und 0,14 % liegt, Kohlenstoff weniger als 8000 ppm, Vanadiumkarbid, Zirkonkarbid, alpha-Siliziumoxynitrid, mit Yttrium dotiertes alpha-SiAlON, Graphen, andere Verunreinigungen unter 500 ppm.

2. Reguliermechanismus (300) nach Anspruch 1, **dadurch gekennzeichnet, dass** die erste Komponente (22) und die zweite Komponente (32) jeweils enthalten: Siliciumkarbid, das entweder stöchiometrisches Siliciumkarbid SiC oder nicht-stöchiometrisches Siliciumkarbid SiₓN_{y}H_{z} mit x gleich 1, y zwischen 0,8 und 5,0 und z zwischen 0,00 und 0,70 ist, oder ein Material, das mindestens 90 Massen-% Siliziumkarbid SiC und mindestens ein weiteres Material aus der folgenden Liste enthält, deren Anteile in Massenprozent angegeben sind:
alpha-SiC 6H, beta-SiC 3C, SiC 4H, fluoriertes SiC, Siliciumcarbonnitrid SiCN, Aluminium mit 400 bis 2000 ppm, Eisen mit weniger als 3000 ppm, Bor und/oder Borkarbid B₄C und/oder Polyphenylbor und/oder Decaboran B₁₀H₁₄ und/oder Carboran B₁₀H₁₂C₂, wobei die Gesamtmenge an borhaltigen Materialien zwischen 0,04 % und 0,14 % liegt, Kohlenstoff weniger als 8000 ppm, Vanadiumkarbid, Zirkonkarbid, alpha-Silicium-Oxynitrid, mit Yttrium dotiertes alpha-SiAlON, Graphen, andere Verunreinigungen unter 500 ppm.

3. Reguliermechanismus (300) nach Anspruch 2, **dadurch gekennzeichnet, dass** die erste Komponente (22) und die zweite Komponente (32) jeweils Siliziumkarbid enthalten.

4. Reguliermechanismus (300) nach einem der Ansprüche 1 bis 3, **dadurch gekennzeichnet, dass** die zweite Reibfläche (30) durch die Oberfläche eines massiven Elements aus massivem Siliziumkarbid gebildet ist.

5. Reguliermechanismus (300) nach Anspruch 4, **dadurch gekennzeichnet, dass** die zweite Reibfläche (30) durch die Oberfläche eines massiven Elements aus massivem Siliciumkarbid in der Formulierung von stöchiometrischem SiC gebildet ist.

6. Uhrwerk (500) mit mindestens einem Reguliermechanismus (300) nach einem der Ansprüche 1 bis 5.

7. Uhr (1000) mit mindestens einem Uhrwerk (500) nach Anspruch 6 und/oder mindestens einem Reguliermechanismus (300) nach einem der Ansprüche 1 bis 5.

8. Verfahren zur Herstellung eines Reguliermechanismus (300) nach einem der Ansprüche 1 bis 5, **dadurch gekennzeichnet, dass** jedes Paar, das aus einer ersten Reibfläche (20) und einer zweiten Reibfläche (30), die einander gegenüberliegen mit Siliziumkarbid gebildet ist, hergestellt wird, **dadurch gekennzeichnet, dass** eine Komponente aus Siliziumkarbid mit einem Substrat zur Bildung der ersten Reibfläche (20) und/oder die zweite Reibfläche (30) durch Sintern hergestellt wird.

9. Verfahren zur Herstellung eines Reguliermechanismus (300) nach einem der Ansprüche 1 bis 5, **dadurch gekennzeichnet, dass** jedes Paar, das aus einer ersten Reibfläche (20) und einer zweiten Reibfläche (30), die einander gegenüberliegen mit Siliziumkarbid gebildet ist, herstellt wird, und **dadurch gekennzeichnet, dass** eine Komponente aus Siliziumkarbid mit einem Substrat hergestellt wird, um die erste Reibfläche (20) und/oder die zweite Reibfläche (30) zu bilden durch Ausarbeitung in Form einer massiven Komponente, deren Dicke größer als 0,10 mm ist.

## Claims

1. Horological regulator mechanism (300) comprising, arranged to be arranged on a plate (1), a resonator mechanism (100) having a virtual pivot, about a main axis (DP), and flexure bearing, with a quality factor Q greater than 1,000, and an escapement mechanism (200) which is arranged to be subjected to a torque from drive means (400) comprised in a movement (500), said resonator mechanism (100) comprising an inertial element (2) arranged to oscillate relative to said plate (1), said inertial element (2) being subjected to the effect of elastic return means (3) arranged to be directly or indirectly attached to said plate (1), and said inertial element (2) being arranged to indirectly cooperate with an escape wheel set (4) comprised in said escapement mechanism (200), said escapement mechanism (200) being free and, during the operating cycle thereof the resonator mechanism (100) having at least one phase of freedom in which it is not in contact with said escapement mechanism (200), said regulator mechanism (300) comprising at least one pair of components comprising a first component (22) and a second component (32) respectively comprising a first rubbing surface (20) and a second rubbing surface (30) arranged to cooperate in contact with one another, **characterised in that** a said first component (22) comprises, at said first rubbing surface (20) thereof, silicon carbide which is either stoichiometric silicon carbide SiC, or non-stoichiometric silicon carbide SiₓC_{y}H_{z}, where x is equal to 1, y lies in the range 0.8 to 5.0, and z lies in the range 0.00 to 0.70, or even a material comprising at least 90 wt% silicon carbide SiC and at least one other material selected from the following list, the proportions whereof are displayed per weight: alpha-SiC 6H, beta-SiC 3C, SiC 4H, fluorinated SiC, silicon carbonitride SiCN, aluminium at 400 to 2,000 ppm, iron at less than 3,000 ppm, boron and/or boron carbide B₄C and/or polyphenylic boron and/or decaborane B₁₀H₁₄ and/or carborane B₁₀H₁₂C₂, the total of the materials containing boron lying in the range 0.04% to 0.14%, carbon at less than 8,000 ppm, vanadium carbide, zirconium carbide, alpha silicon oxynitride: yttrium-doped alpha-SiAlON, graphene, other impurities at less than 500 ppm,
and further **characterised in that** said second component (32) comprises, at said second rubbing surface (30) thereof, at least one silicon-based material selected from a group comprising silicon Si at less than 400 ppm by weight, deoxidised silicon, silicon dioxide SiO₂ at less than 8,000 ppm by weight, amorphous silicon a-Si, polycrystalline silicon p-Si, porous silicon, or a mixture of silicon and silicon oxide, stoichiometric silicon nitride Si₃N₄, silicon nitride in a so-called non-stoichiometric composition SiₓN_{y}H_{z} where x is equal to 1 and y lies in the range 0.8 to 5.0 and z lies in the range 0.00 to 0.70, oxynitrides SiₓO_{y}N_{z};
- or the second rubbing surface (30) is the surface of a component that comprises at least one silicon-based material taken, as for the first rubbing surface (20), from among silicon carbide which is, either stoichiometric silicon carbide SiC, or non-stoichiometric silicon carbide SiₓC_{y}H_{z}, where x is equal to 1, y lies in the range 0.8 to 5.0, and z lies in the range 0.00 to 0.70, or even a material comprising at least 90 wt% silicon carbide SiC and at least one other material, selected from the following list, the proportions whereof are displayed per weight:
alpha-SiC 6H, beta-SiC 3C, SiC 4H, fluorinated SiC, silicon carbonitride SiCN, aluminium at 400 to 2,000 ppm, iron at less than 3,000 ppm, boron and/or boron carbide B₄C and/or polyphenylic boron and/or decaborane B₁₀H₁₄ and/or carborane B₁₀H₁₂C₂, the total of the materials containing boron lying in the range 0.04% to 0.14%, carbon at less than 8,000 ppm, vanadium carbide, zirconium carbide, alpha silicon oxynitride: yttrium-doped alpha-SiAlON, graphene, other impurities at less than 500 ppm.

2. Regulator mechanism (300) according to claim 1, **characterised in that** each of said first component (22) and said second component (32) comprises silicon carbide which is either stoichiometric silicon carbide SiC, or non-stoichiometric silicon carbide SiₓC_{y}H_{z}, where x is equal to 1, y lies in the range 0.8 to 5.0, and z lies in the range 0.00 to 0.70, or even a material comprising at least 90 wt% silicon carbide SiC and at least one other material, selected from the following list, the proportions whereof are displayed per weight: alpha-SiC 6H, beta-SiC 3C, SiC 4H, fluorinated SiC, silicon carbonitride SiCN, aluminium at 400 to 2,000 ppm, iron at less than 3,000 ppm, boron and/or boron carbide B₄C and/or polyphenylic boron and/or decaborane B₁₀H₁₄ and/or carborane B₁₀H₁₂C₂, the total of the materials containing boron lying in the range 0.04% to 0.14%, carbon at less than 8,000 ppm, vanadium carbide, zirconium carbide, alpha silicon oxynitride: yttrium-doped alpha-SiAlON, graphene, other impurities at less than 500 ppm.

3. Regulator mechanism (300) according to claim 2, **characterised in that** said first component (22) and said second component (32) each comprise silicon carbide.

4. Regulator mechanism (300) according to one of claims 1 to 3, **characterised in that** said second rubbing surface (30) is formed by the surface of a solid element made of solid silicon carbide.

5. Regulator mechanism (300) according to claim 4, **characterised in that** said second rubbing surface (30) is formed by the surface of a solid element made of solid silicon carbide in the stoichiometric formulation SiC.

6. Horological movement (500) comprising at least one regulator mechanism (300) according to one of claims 1 to 5.

7. Watch (1000) comprising at least one horological movement (500) according to claim 6 and/or at least one regulator mechanism (300) according to one of claims 1 to 5.

8. Method for producing a regulator mechanism (300) according to one of claims 1 to 5, **characterised in that** each pair formed by a first rubbing surface (20) opposing a second rubbing surface (30) comprising silicon carbide is produced, and **characterised in that** a component made of silicon carbide is produced with a substrate to form said first rubbing surface (20) and/or said second rubbing surface (30) by sintering.

9. Method for producing a regulator mechanism (300) according to one of claims 1 to 5, **characterised in that** each pair formed by a first rubbing surface (20) opposing a second rubbing surface (30) comprising silicon carbide is produced, and **characterised in that** a component made of silicon carbide is produced with a substrate to form said first rubbing surface (20) and/or said second rubbing surface (30) by processing in the form of a solid component, the thickness whereof is greater than 0.10 mm.
